# EUROPÄISCHE PATENTSCHRIFT

(11) **EP 0 161 594 B1**
(45) Veröffentlichungstag und Bekanntmachung des Hinweises auf die Patenterteilung: **12.10.1988**
(21) Anmeldenummer: 85105445.2
(22) Anmeldetag: 03.05.1985
(51) Int. Cl.: B65D 21/02

(54) **Stapelsystem**
Stacking system
Dispositif d'empilement

(30) Priorität: 07.05.1984 DE 3416844
(43) Veröffentlichungstag der Anmeldung: 21.11.1985
(73) Patentinhaber: Zarges, Frank W., Dipl.-Ing., D-82319 Starnberg (DE)
(72) Erfinder: Zarges, Frank W., Dipl.-Ing., D-82319 Starnberg (DE)
(74) Vertreter: Säger, Manfred, Dipl.-Ing.

(56) Entgegenhaltungen:
- DE-A- 2 131 032
- FR-A- 2 412 400
- US-A- 3 926 363

## Beschreibung

Die Erfindung betrifft ein Stapelsystem. Solche werden beispielsweise eingesetzt bei der sogenannten geordneten Werkstückablage bei Werkzeugmaschinen mit automatischem Werkzeugwechsel oder bei Einsatz von Robotern.

Es ist ein Stapelsystem bekannt (DE-A-2 131 032), das zum Stapeln von Obst- und Gemüsesteigen dient. Es weist hierzu ein Aufnahmeteil (a) auf, in welches die zu lagernden Gegenstände, nämlich Obst und Gemüse eingelegt werden, ohne daß diese gegen seitliches Verrutschen gesichert sind. Danach wird auf das Aufnahmeteil (a) ein Stapelteil (B) gewissermaßen als Deckel zum Verschluß des Aufnahmeteils eingesetzt. Auf die Oberseite des Stapelteils kann dann die daran angepaßte Unterseite des nächsten Aufnahmeteils aufgesetzt werden, wodurch sich die gefüllten Aufnahmeteile stapeln lassen.

Dieses bekannte Stapelsystem ist nur für Gegenstände bis zu einer maximalen Höhe geeignet. Sollen demgegenüber Gegenstände einer geringeren Höhe, beispielsweise Mirabellen nebeneinander aufgenommen werden, so bildet die Differenz bis zur maximalen Höhe ungenutzten Totraum, der nur Lagervolumen kostet. Werden demgegenüber beispielsweise Äpfel als Gegenstände mit etwa maximaler Höhe eingelagert, so entsteht kein ungenutzter Totraum. Für Gegenstände mit größerer Höhe als die Maximalhöhe, beispielsweise großwachsenden Tomaten ist das bekannte Stapelsystem aber nicht einsetzbar, wenn vorausgesetzt wird, daß die Höhe des Gegenstandes die Höhe des Aufnahmeteils zuzüglich der Höhe des Stapelteils übersteigt. In diesem Falle hilft nur ein gesondertes Stapelteil mit größerer Höhe, was gesondert bevorratet werden muß, was wegen der fehlenden nestenden Stapelbarkeit dieser Stapelteile für sich unerwünscht ist.

Es ist ferner ein Stapelsystem mit einem Außenbehälter als Stapelteil und einem darin eingesetzten Innenbehälter als Aufnahmeteil für die Werkstücke als aufzunehmende Gegenstände bekannt. Der Innenbehälter dient zur koordiniert geordneten Ablage der Werkzeuge, so daß sie automatisch wieder aus den Mulden in definierter Lage entnommen werden können.

Bei solchen Stapelsystemen werden die Außenbehälter mit dem eingesetzten Innenbehälter aufeinander über ihre auf dem Rand aufgesetzte Unterseite des nächsten Außenbehälters gestapelt. Der über den Werkzeugen des Innenbehälters liegende freie Raum ist bei Einsatz von nur einer Größe von Außenbehältern ungenutzter Totraum und kostet Lagervolumen. Sollte dies vermieden werden, so muß für jede Sorte von Gegenständen ein gesonderter, mit bestimmten Abmessungen ausgestatteter Außenbehälter (ebenso wie ein an die Gegenstände angepaßter Innenbehälter) eingesetzt werden. Der Nachteil dieser Vielzahl notwendiger verschiedener Behälter liegt auf der Hand.

Der Erfindung liegt die Aufgabe zugrunde, ein Stapelsystem mit produktabhängiger variabler Stapelhöhe zu schaffen. Diese Aufgabe wird durch die im kennzeichnenden Teil des Hauptanspruchs angegebenen Merkmale gelöst.

Wesentlich nach der Lehre der Erfindung ist also, das Aufnahmeteil so angepaßt auszubilden, daß seine Oberseite an die Unterseite des nächst höheren Stapelteils sowie seine Unterseite an die Oberseite des darunter befindlichen Stapelteils angepaßt ist, jedes Aufnahmeteil also auf der Oberseite des darunter befindichen Stapelteils aufsitzt und an seiner Oberseite die Unterseite des darüber befindlichen Stapelteils aufnimmt. Daher ist also eine totraumfreie Stapelung mit nur einer Größe des Stapelteils mit verschiedenen Aufnahmeteilen möglich. Außerdem sind sowohl die leeren Aufnahmebehälter für sich als auch die Stapelteile für sich platzsparend nestend stapelbar.

Zweckmäßige Ausgestaltungen und Weiterbildungen der Erfindung sind in einer Vielzahl von Ausführungsformen möglich und in den Unteransprüchen gekennzeichnet.

So kann beispielsweise der Außenbehälter konisch ausgebildet sein und/oder senkrechte Wände mit mäanderförmigen Aussparungen aufweisen. Bei letztgenanntem Fall ist eine maximale Raumausnutzung pro gleicher Grundfläche des Aufnahmeteils möglich. Es kann auch der Innenbehälter über dem Außenbehälter zur Aufnahme von hohen Gegenständen in den Mulden überstehen.

Bevorzugte Ausführungsbeispiele der Erfindung werden nachfolgend unter Bezugnahme auf die Zeichnung näher erläutert. Es zeigt:
Fig. 1 ein Stapelsystem mit einem Aufnahmeteil und einem Stapelteil für die Aufnahme von Gegenständen bestimmter Höhe;
Fig. 2 ein Stapelsystem gemäß Figur 1, jedoch zur Aufahme von Gegenständen größerer Höhe;
Fig. 3 eine andere Ausführungsform für ein als Außenbehälter ausgebildetes Stapelteil ohne das Aufnahmeteil, in perspektivischer Darstellung;
Fig. 4 zwei mittels eines Aufnahmeteils übereinander gestapelte Stapelteile gemäß Figur 3, im abgebrochenen, schematischen Querschnitt;
Fig. 5 eine Ansicht gemäß Fig. 4, jedoch mit einem Aufnahmeteil anderer Stapelhöhe;
Fig. 6 eine weitere Ausführungsform eines Stapelsystems, in schematischer Darstellung;
Fig. 7 das Stapelsystem gemäß Fig. 6, jedoch mit anderer Stapelhöhe und ohne aufgenommene Gegenstände;
Fig. 8 ein Stapelsystem gemäß Fig. 7, jedoch mit anderer Stapelhöhe;
Fig. 9 für sich ineinander nestend gestapelte Stapelteile, im schematischen Querschnitt und
Fig. 10 für sich nestend ineinander gestapelte Aufnahmeteile, im schematischen Querschnitt.

Das dargestellte Stapelsystem 20 besteht aus einem tablettartigen, als Innenbehälter ausgebildeten Aufnahmeteil 21 mit Mulden 22 zur Aufnahme der Gegenstände und einem als Außenbehälter ausgebildeten Stapelteil 23, wobei sowohl der Außen- als auch der Innenbehälter für sich jeweils nestend stapelbar ist, und zwar beim wiedergegebenen Ausführungsbeispiel infolge deren konischer Ausbildung.

Die Oberseite 24 des Innenbehälters ist hierbei zum Abstützen der Unterseite 26 des Außenbehälters 23 ausgebildet und verhindert auch ein seitliches Verrutschen desselben wegen des an der Seite über die Oberseite 24 des Innenbehälters hervorstehenden Randes 25.

Die Oberseite 27 des Außenbehälters 23 ist ferner an die Unterseite 28 des Innenbehälters so angepaßt, daß über diese beiden - seitlichen - Bereiche der Innenbehälter 21 in den Außenbehälter 23 eingesetzt werden kann.

Durch Wahl verschiedener Innenböden 21 zur Aufnahme verschieden hoher Gegenstände in den Mulden 22 kann in ein und demselben Außenbehälter 23 - wie in Figur 2 gezeigt ist - eine an diese Gegegenstände angepaßte Stapelhöhe ohne Lagertotraum gewählt werden.

Figur 3 zeigt eine Ausführungsform für einen Außenbehälter 30, der bezüglich des Behälterbodens 31 konische Wände 32 aufweist, die mäanderförmige, bis zum Außenbehälterboden 31 reichende Aussparungen 33 aufweisen, und wobei die nicht ausgesparten Bereiche 32 als Stapelecken oder -einrichtungen dienen. Mit diesem Außenbehälter ist bei maximaler Raumausnutzung - bezogen auf die Außenbehälter-Grundfläche 31 - das raumsparende, für sich nestende Stapeln mit anderen gleichen Außenbehältern 30 möglich.

Als Stapelsystem wird ein Innenbehälter 35 bzw. 36 eingesetzt, dessen Seiten an den als Stapelecken dienenden - seitlichen - Bereichen des Außenbehälters 30 als dessen Oberseite 34 zur Anlage kommen bzw. dort abgestützt sind. Die Unterseite 37 der nicht ausgesparten Wände 32 des Außenbehälters 30 wird - formschlüssig - von angepaßten Oberseiten 38 des Innenbehälters 35 aufgenommen. Der Innenbehälter 35 stützt sich seinerseits mit seinen Unterseiten 39 auf den Oberseiten 34 der darunter angeordneten Außenbehälter 30 ab. Im inneren, über dem Außenbehälterboden 31 befindlichen Bereich können dann die - in der Zeichnung nicht dargestellten - Mulden zur Aufnahme der Gegenstände angeordnet sein.

Figur 5 zeigt einen Innenbehälter 36, der eine gegenüber der Ausführungsform gemäß Figur 4 geringere Stapelhöhe zuläßt.

Eine Ausführungsform des Stapelsystems in seiner einfachsten Ausgestaltung zeigt Figur 6. Dort sind hütchenförmige Stapelteile 40 und iablettartige Aufnahmeteile 41 mit Mulden zur Aufnahme von Gegenständen - hier: Blumen in Blumentöpfchen - vorgesehen. Die Stapelteile 40 sind für sich nestend stapelbar (Figur 9), ebenso wie die Aufnahmeteile 41 (Figur 10). Die Oberseite 42 jedes Stapelteils 40 ist hierbei an die Unterseite 43 des Aufnahmeteils 41 angepaßt, so daß eine formschlüssige und stabile Stapelung möglich ist.

So ist je nach Ausbildung der Unterseite 43 jedes Aufnahmeteils 41 die Stapelhöhe - unabhängig von dem Stapelteil 40 - einstellbar, wie die verschiedenen Ausführungsformen gemäß Figuren 7 und 8 zeigen.

## Patentansprüche

1. Stapelsystem bestehend aus einer Mehrzahl zweier verschiedener, zum Systemstapeln sich abwechselnder, über- und ineinandergesetzter Systemgrundteile, nämlich einem jeweils für sich nestend stapelbaren tablettartigen Aufnahmeteil (21) und einem Stapelteil (23), welches zum Systemstapeln von Aufnahmeteilen ineinandergreifend zur Anlage bringbar ist, dadurch gekennzeichnet, daß das Aufnahmeteil (21) Mulden (22) zur Aufnahme von Gegenständen aufweist, wobei zum Systemstapeln jejeweils die Unterseite (26) des Stapelteils (23) zur Auflage auf das jeweils benachbarte Aufnahmeteil (21) gelangt und wobei die Höhe des Stapelteils unabhängig von der Höhe des Aufnahmeteils wählbar ist.

2. Stapelsystem nach Anspruch 1, dadurch gekennzeichnet, daß das Stapelteil (23) zumindest drei das Aufnahmeteil (21) abstützende Stapelecken aufweist.

3. Stapelsystem nach Anspruch 1 oder 2, dadurch gekennzeichnet, daß das Stapelteil als das Aufnahmeteil (21) umfassender Außenbehälter (23) ausgebildet ist.

4. Stapelsystem nach einem der Ansprüche 1 bis 3, dadurch gekennzeichnet, daß der Außenbehälter (23) zum Zwecke der nestenden Stapelung mit anderen Außenbehältern mit sich an den Außenbehälterboden konisch anschließenden Außenbehälterwänden versehen ist und daß deren Rand ein zumindest bereichsweise umlaufendes, zum Abstützen des Aufnahmeteils (21) dienendes Stapellauflager (27) aufweist

5. Stapelsystem nach Anspruch 4, dadurch gekennzeichnet, daß die Außenbehälterwände mäanderförmige, bis zum Außenbehälterboden reichende Aussparungen (33) aufweisen und die nicht ausgesparten Bereiche (32) als Stapelecken dienen. 6. Stapelsystem nach Anspruch 4 oder 5, dadurch gekennzeichnet, daß der Außenbehälter (30) eine rechteckförmige Grundfläche besitzt und an dessen Ecken nicht ausgesparte Bereiche (32) der Außenbehälterwand vorgesehen sind.

7. Stapelsystem nach einem der Ansprüche 3 bis 6, dadurch gekennzeichnet, daß das Aufnahmeteil (21) als von dem Außenbehälter (23) umfaßter Innenbehälter ausgebildet ist.

8. Stapelsystem nach Anspruch 4 und 7, dadurch gekennzeichnet, daß der Innenbehälter (21) einen zumindest bereichweise umlaufenden Rand als Stapelwiderlager (28) für das Stapelauflager (27) des Außenbehälters aufweist.

9. Stapelsystem nach Anspruch 8, dadurch gekennzeichnet, daß das Stapelwiderlager (28) des Innenbehälters (21) zum formschlüssigen Eingriff an dem Stapelauflager (27) des zugehörigen Außenbehälters (23) einen umlaufenden Rand aufweist.

10. Stapelsystem nach einem der Ansprüche 1 bis 9, dadurch gekennzeichnet, daß das Aufnahmeteil (21) aus einem tiefziehbaren Werkstoff besteht.

11. Stapelsystem nach einem der Ansprüche 1 bis 10, dadurch gekennzeichnet, daß jede Mulde (22) zumindest die maximalen Höhe des aufzunehmenden Gegenstandes in dessen Aufnahmelage aufweist.

12. Stapelsystem nach einem der Ansprüche 1 bis 11, dadurch gekennzeichnet, daß sich der Muldengrund (22) am Boden des Stapelteils (23) abstützt.

13. Stapelsystem nach einem der Ansprüche 8 bis 12, dadurch gekennzeichnet, daß die durch den Auflagebereich (24) des Aufnahmeteils für das Stapelteil (23) bestimmte Ebene von der sich der muldenförmige Teil (22) erstreckt, an ihren Seiten mit einem sich darüber erhebenden Randbereich (25) versehen ist, und daß an diesem das Stapelwiderlager (28) des Aufnahmeteils (21) angeformt ist.

14. Stapelsystem nach einem der Ansprüche 1 bis 13, dadurch gekennzeichnet, daß das Stapelteil eine dickere Wandstärke als das Aufnahmeteil aufweist.

15. Stapelsystem nach Anspruch 1, dadurch gekennzeichnet, daß die Stapelteile (40) hütchenförmig ausgebildet sind.

16. Stapelsystem nach Anspruch 1 oder 15, dadurch gekennzeichnet, daß zum Systemstapeln die Hutwölbung (42) des Stapelteils (40) zum formschlüssigen Eingriff in einem entsprechend ausgeformten Bereich (43) des benachbarten Aufnahmeteils (41) bringbar ist.

17. Stapelsystem nach Anspruch 1, Anspruch 15 oder Anspruch 16, dadurch gekennzeichnet, daß das hütchenförmige Stapelteil (40) über den Bereich (43) des Aufnahmeteils (41) gestülpt aufsetzbar ist.

## Claims

1. A stacking system consisting of a multiplicity of two different basic system members which alternate for system stacking and fit over and in each other, namely a stackable, tray like receiving member (21) which nests in itself, and a stacking member (23) which can be arranged engaging with one another for system stacking of receiving members, characterised in that the receiving member (21) has troughs (22) for receiving objects, wherein for system stacking, in each case, the under side (26) of the stacking member (23) comes to rest on the then adjacent receiving member (21) and wherein the height of the stacking member is selectable independently of the height of the receiving member.

2. A stacking system according to Claim 1, characterized in that the stacking member (23) has at least three stacking corners supporting the receiving member (21).

3. A stacking system according to Claim 1 or 2, characterized in that the stacking member is made as an outer container (23) surrounding the receiving part (21).

4. A stacking system according to any of Claims 1 to 3, characterized in that the outer container (23) for the purpose of nesting stacking with other outer containers is provided with outer container walls conically connected to the outer container bottoms, and in that their rims have a stacking abutment extending around at least some areas and serving for supporting the receiving member (21).

5. A stacking system according to Claim 4, characterized in that the outer container walls have meandering recesses (33) which extend right up to the outer container bottoms, and the non-recessed areas (32) serves as stacking corners.

6. A stacking system according to Claim 4 or 5, characterized in that the outer container (30) has a rectangular surface area, at the corners of which are provided non-recessed areas (32) of the outer container wall.

7. A stacking system according to any one of Claims 3 to 6, characterized in that the receiving member (21) is constructed as an inner container surrounded by the outer container (23).

8. A stacking system according to Claim 4 and 7, characterized in that the inner container (21) has a rim extending at least in parts around it, as stacking support (28) for the stacking abutment (27) of the outer container.

9. A stacking system according to Claim 8, characterized in that the stacking support (28) of the inner container (21) has a circumferential rim for positive engagement on the stacking abutment (27) of the associated outer container (23).

10. A stacking system according to any one of Claims 1 to 9, characterized in that the receiving member (21) consists of a material which can be deep drawn.

11. A stacking system according to any one of Claims 1 to 10, characterized in that each trough (22) is at least as high as the maximum height of the objects to be accommodated in its receiving position.

12. A stacking system according to any one of Claims 1 to 11, characterized in that the trough base (22) is supported on the bottom of the stacking member (23).

13. A stacking system according to any one of Claims 8 to 12, characterised in that the plane, determined by the support area (24) of the receiving part for the stacking member (23), from which plane extends the trough-shaped member (22), is provided at its sides with a rim area (25) rising above it, and in that the stacking support (28) of the receiving member (21) in moulded onto this.

14. A stacking system according to any one of Claims 1 to 13, characterized in chat the stacking member has a greater wall thickness than that of the receiving member.

15. A stacking system according to Claim 1, characterized in that the stacking members (40) are constructed with a cap-like configuration.

16. A stacking system according to Claim 1 or 15, characterized in that, for system stacking, the cap-shaped curving (42) of the stacking member (40) can be positively engaged in a correspondingly shaped area (43) of the adjacent receiving members (41).

17. A stacking system according to Claim 1, Claim 15 or Claim 16, characterized in that the cap-shaped stacking member (40) is attachable in an inverted manner over the area (43) of the receiving member (43).

## Revendications

1. Système d'empilage constitué d'une pluralité de deux éléments de base d'un système, placés en alternance l'un sur l'autre et l'un dans l'autre, à savoir un élément réceptacle (21) du type plateau et pouvant être empilé séparément, et un élément d'empilage (23) qui, en vue d'empiler des éléments réceptacles, peut être amené en une position d'appui d'encastrement, caractérisé par le fait que l'élément réceptacle (21) présente des logements (22) pour la réception de produits tandis que pour l'empilage du système, la face inférieure (26) respectivement de l'élément d'empilage (23) parvient en position d'appui sur l'élément réceptacle (21) respectivement le plus proche, la hauteur de l'élément d'empilage pouvant être choisi indépendamment de la hauteur de l'élément réceptacle.

2. Système d'empilage selon la revendication 1, caracterisé par le fait que l'élément d'empilage (23) présente au moins trois plots d'empilage destinés à l'appui de l'élément réceptacle (21).

3. Système d'empilage selon la revendication 1 ou 3, caractérisé par le fait que l'élément d'empilage est réalisé sous la forme d'un récipient extérieur (23) entourant l'élément réceptacle (21).

4. Système d'empilage selon l'une des revendications 1 à 3, caractérisé par le fait que le récipient extérieur (23) est muni, pour l'empilage d'encastrement avec d'autres récipients extérieurs, de parois formant un cône par rapport à son fond, et que le bord de ces parois présente, au moins partiellement, un appui (27), périphérique, servant à supporter l'élément réceptacle (21).

5. Système d'empilage selon la revendication 4, caractérisé par le fait que les parois du récipient extérieur présentent des évidement (33) en forme de méandres qui parviennent jusqu'au fond dudit récipient extérieur, et que les zones (32) non évidées servent de plots d'empilage.

6. Système d'empilage selon les revendications 4 ou 5, caractérisé par le fait que le récipient extérieur (30) a un fond de forme rectangulaire et que ses plots sont prévus sur des zones non évidées (32) de la paroi du récipient extérieur.

7. Système d'empilage selon l'une des revendications 3 à 6, caractérisé par le fait que l'élément réceptacle (21) est réalisé sous la forme d'un récipient intérieur entouré par le récipient extérieur (23).

8. Système d'empilage selon les revendications 4 et 7, caractérisé par le fait que le récipient intérieur (21) présente un bord au moins partiellement périphérique servant de contre-appui d'empilage (28) pour l'appui d'empilage (27) du récipient extérieur.

9. Système d'empilage selon la revendication 8, caractérisé par le fait que le contre-appui d'empilage (28) du récipient intérieur présente un bord périphérique destiné à venir en prise, en épousant la forme de l'appui (27) du récipient extérieur correspondant (23).

10. Système d'empilage selon l'une des revendications 1 à 9, caractérisé par le fait que l'élément réceptacle (21) est réalisé en un matériau susceptible de subir un emboutissage profond.

11. Système d'empilage selon l'une des revendications 1 à 10, caractérisé par le fait que chaque logement (22) présente, dans sa position de réception, une hauteur au moins égale à la hauteur maximale du produit à recevoir.

12. Système d'empilage selon l'une des .revendications 1 à 11, caractérisé par le fait que le fond du logement (22) prend appui sur le fond de l'élément d'empilage (23).

13. Système d'empilage selon l'une des revendications 8 à 12, caractérisé par le fait que le plan défini par la zone d'appui (24) de l'élément réceptacle destiné à l'élément d'empilage (23) s'étend à partir de l'élément en forme de logement (22), qu'il est muni sur ses côtés d'une zone de bord (25) s'élevant au-dessus du plan et que sur cette zone de bord, est formé le contre-appui (28) de l'élément réceptacle 21.

14. Système d'empilage selon l'une des revendications 1 à 13, caractérisé par le fait que les parois de l'élément d'empilage sont plus épaisses que celles de l'élément réceptacle.

15. Système d'empilage selon la revendication 1, caractérisé par le fait que les éléments d'empilage (40) sont réalisés en forme de petits chapeaux.

16. Système d'empilage selon la revendication 1 ou la revendication 15, caractérisé par le fait que pour réaliser l'empilage du système, le bombage (42) en forme de chapeau de l'élément d'empilage (40) peut être amené dans une position dans laquelle il vient en prise, en épousant sa forme, avec une zone (43) de forme adéquate de l'élément réceptacle (41) le plus proche.

17. Système d'empilage selon la revendication 1, 15 ou 16, caractérisé par le fait que l'élément d'empilage (40) en forme de petit chapeau peut venir coiffer la zone (43) de l'élément réceptacle (41).
